# EUROPÄISCHE PATENTSCHRIFT

(11) **EP 0 905 451 B1**
(45) Veröffentlichungstag und Bekanntmachung des Hinweises auf die Patenterteilung: **04.06.2003**
(21) Anmeldenummer: 98116932.9
(22) Anmeldetag: 08.09.1998
(51) Int. Cl.: F24C 3/08

(54) **Atmosphärischer Gasbrenner mit einer Kochmulde mit einer Kochfläche aus Glaskeramik**
Atmospheric burner on a glass ceramic cooking hob
Brûleur atmosphérique dans une plaque de cuisson en vitro-céramique

(30) Priorität: 27.09.1997 DE 19742792
(43) Veröffentlichungstag der Anmeldung: 31.03.1999
(73) Patentinhaber: Schott Glas, 55122 Mainz (DE); CARL-ZEISS-STIFTUNG trading as Schott Glas, 55122 Mainz (DE)
(72) Erfinder: Taplan, Martin, 55494 Rheinböllen (DE); Köster, Christof, 55257 Budenheim (DE); Marx, Boris, 67294 Oberwiesen (DE); Haase, Eva, 50385 Frankfurt (DE)

(56) Entgegenhaltungen:
- EP-A- 0 536 619
- DE-C- 19 505 469
- DE-U- 29 702 649
- US-A- 5 266 026
- US-A- 5 623 917

## Beschreibung

Die Erfindung bezieht sich auf einen atmosphärischen Gas-brenner mit einer Kochmulde mit einem Rahmen, und einem Kochfeld mit einem Formkörper aus Glaskeramik, Glas oder Keramik als Kochfläche, in welchem zur Aufnahme mindestens eines Brenners mindestens eine Öffnung ausgebildet ist.

Gaskochfelder mit einem plattenförmigen Formkörper aus Glaskeramik, Glas oder Keramik als Kochfläche, sei es als Teil einer Kochmulde oder eines Gasherdes, sind in zwei Versionen auf dem Markt.
Bei der einen Version sind unter einem durchgehenden Kochfeld Gasstrahlungsbrenner vorgesehen, bei denen das zusammen mit Luft zugeführte Gas an der Oberfläche einer aus poröser Keramik bestehenden Brennerplatte verbrannt wird.
Bei einer zweiten Version, von der auch die Erfindung ausgeht, sind atmosphärische Gasbrenner, d.h. Brenner mit offener Flamme in entsprechenden Öffnungen der Kochfläche integriert.

Diese Kochflächen stellen spezielle Anforderungen an die Verbindungstechnik zwischen Kochfläche und dem zu integrierenden Gasbrenner. Eine starre Verbindung von Kochfläche und Gasbrenner bzw. ein fest montierter Gasbrenner verbietet sich, da im Falle eines Schlages auf den Gasbrenner eine Hebelkraft auf die Kochfläche entsteht, die bei Überschreitung der maximalen Belastbarkeit des Materials der Kochfläche zu deren Bruch führt. Daher stellen solche Geräte hohe Anforderungen an die Konstruktion. Die Verbindung von Gasbrenner und Glaskeramik, Glas oder Keramik muß derart ausgeführt werden, daß die speziellen Materialeigenschaften der Glaskeramik, des Glases oder der Keramik berücksichtigt werden.
Es besteht daher die Notwendigkeit zum Schutze der Glaskeramik-, Glas oder Keramikfläche diese von der Kochmulde und vom Gasbrenner mechanisch zu entkoppeln.

Auf der anderen Seite muß zusätzlich sichergestellt werden, daß kein Überkochgut oder Reinigungsmaterialien in das Innere des Gaskochgerätes eindringen können. Es ist somit eine flüssigkeitsundurchlässige Verbindung von Kochfläche und Gasbrenner erforderlich.

Der Stand der Technik zeigt auch schon eine Reihe von Lösungen zur Integration der Gasbrenner in der Kochfläche.

Durch die deutsche Patentschrift DE 44 42 572 C1 ist ein Gaskochfeld bekannt geworden, mit einem plattenförmigen Formkörper aus sprodbrüchigem Material, in welchem zur Aufnahme mindestens eines atmosphärischen Gasbrenners mindestens eine Öffnung ausgebildet ist, die mittels einer metallischen Manschette auf Abstand eingefaßt ist, welche den Formkörper im Randbereich der Öffnung unter Zwischenschaltung von Dichtmitteln beidseitig überwurfartig umgreift und die ein Widerlager, für den in der freien Öffnung der Manschetten angebrachten Gasbrenner bildet.

Diese bekannte Integration der Gasbrenner in die Kochfläche gewährleistet, daß es keine mechanisch starre Verbindung zwischen der Kochfläche und dem Gasbrenner gibt, wodurch die bei einer mechanischen Belastung der Kochfläche auftretende Energie auch ohne Bruch aufgenommen werden kann. Diese bekannte Integrationstechnik stellt desweiteren auch sicher, daß kein Überkochgut oder sonstige Flüssigkeiten in den Innenraum des Gaskochgerätes eindringen können.

Über den Gasbrenner selbst macht diese Schrift jedoch keine weiteren Angaben.

Aus dem US-Patent A 5,046,477 ist es bekannt, die Abdichtung des Gasbrenners gegenüber der Kochfläche dadurch zu verbessern, daß die Öffnung der Kochfläche nur so groß vorgesehen wird, daß sie den Gasbrenner aufnehmen kann, wobei der Gasbrenner zur Abdichtung mit dem Rand fest mit der Kochfläche verbunden ist. Desweiteren ist der Gasbrenner an einer mit dem die Kochfläche aufnehmenden Trägerrahmen verbundenen Traverse angebracht. Eine solche mechanisch starre Verbindung zwischen einen Formkörper aus Glaskeramik, Glas oder Keramik, einem Trägerrahmen und den Gasbrennern führt jedoch unter mechanischer oder thermischer Belastung der Kochfläche zur Bildung von Verspannungen in der Kochfläch. In jedem Fall wird das Bruchrisiko des plattenförmigen Formkörpers, der Kochfläche, dadurch wesentlich erhöht.

Die deutsche Offenlegungsschrift DE 41 33 409 A1 zeigt eine Brenneranordnung, beispielsweise für Kochmulden, bei der mindestens ein Gasbrenner in einem Trägerrahmen angebracht und die Umgebungsfläche des Gasbrenners mittels eines plattenförmigen Formkörpers aus sprödbrüchigem Material abgedeckt ist, wobei sich jeder Gasbrenner durch eine Öffnung in dem Formköper über dessen Oberseite erstreckt und zwischen dem Formkörper und jedem Gasbrenner eine dauerelastische Verbindungs- und Dichtungseinrichtung mit einem fest und flüssigkeitsdicht auf dem Randbereich der Öffnung und auf mindestens eine vom Gasbrenner gebildete Verbindungsfläche greifenden Verbindungs- und Dichtungselement angebracht ist, wobei der Gasbrenner von dem Formkörper getragen ist und zwischen dem Gasbrenner und dem Trägerrahmen Sicherungs- und Halteeinrichtungen angebracht sind, die bei Bruch des Formkörpers und damit Wegfall seiner Tragfähigkeit unter Zulassung begrenzter Beweglichkeit bzgl. Rückhalte- und Verdrehsicherung für jeden der Gasbrenner wirksam sind.

Dieser Brenner ist sehr aufwendig zu montieren. Weiterhin lösen verklebte Verbindungen zwar die mechanisch starre Anbindung, sind jedoch nachteilig beim Recycling sowie der Montage, z.B. wegen der notwendigen Trocknungszeit des Silikonklebers, und auch im Servicefall. Desweiteren sind verklebte Verbindungen auf Dauer nicht temperaturstabil. Da die Gasbrenner von der Kochfläche getragen werden und nur bezüglich des Trägerrahmens und der Gehäuseteile begrenzte Beweglichkeit aufweisen, ist ferner keine optimale mechanische Entkoppelung zwischem dem Gasbrenner und der Kochfläche gegeben.

Die EP-A-536 619 beschreibt eine Anordnung gemäß Oberbegriff von Anspruch 1.

Der oben beschriebene Stand der Technik hat insbesondere den Nachteil, daß auch immer eine spezielle Ausführung des Brenners benötigt wird, z.B. muß die Dichtfläche zwischen dem Brenner und der Manschette entsprechend ausgebildet sein.
Desweiteren haben alle bekannte Lösungen den Nachteil, daß die Kochgeräte durch aufwendige "Überkopfmontage" gefertigt werden müssen. Dies erhöht die Produktionskosten erheblich.
Bedingt durch diese "Überkopfmontage" ist auch die Wartung im Servicefall sehr aufwendig und erfordert einen Ausbau des Gerätes aus der Arbeitsfläche und die Demontage des gesamten Gerätes sofern dies - bedingt durch die teilweise verwendeten Verklebungen - überhaupt möglich ist. Diese zeitintensive Wartung im Servicefall verursacht ebenfalls sehr hohe Kosten.

Der Erfindung liegt daher die Aufgabe, zugrunde, einen atmosphärischen Gasbrenner mit einer Gaskochfläche so zu gestalten, daß unter Beachtung der besonderen Anforderungen, die eine Glaskeramik-, Glas- oder Keramikfläche an die Konstruktion einer Kochfläche stellt, eine einfache, kostengünstige Montage- und Demontage-Möglichkeit insbesondere der Gasbrenner vorgegeben wird.

Die Bauweise soll eine einfache Montage bei der Herstellung und bei der Demontage im Servicefall ermöglichen, wobei es besonders wichtig ist, daß das Gerät ohne "Überkopfmontage" aufzubauen ist und im Servicefall ohne Demontage des Kochgerätes aus der Arbeitsplatte gewartet werden kann. Dieser Teilbereich der Aufgabe ist besonders für die wirtschaftliche Betrachtung derartiger Lösungen sehr wichtig, da durch eine einfache Montage von oben zum einen die Produktionskosten erheblich gesenkt werden können, und zum anderen die Zeiten für eine Wartung im Servicefall deutlich reduziert werden können.

Weiter ist es Aufgabe der Erfindung auch Brenner mit unterschiedlichen Geometrien, wie sie am Markt erhältlich sind, mit Glaskeramik, Glas- oder Keramikkochflächen einsetzen zu können.

Die Lösung der Aufgabe erfolgt durch die in kennzeichnenden Teil von Anspruch 1 angegebenen Merkmale.

In bevorzugter Ausführungsform ist der Teil der Konstruktion, der den Formkörper als Manschette ringscheiben- oder rahmenförmig von oben übergreift und ein Widerlager für den Gasbrenner bildet mit dem Brenner direkt lösbar fest verbunden, insbesondere verschraubt.
Die Verbindung erfolgt dabei über einen flanschartigen Vorsprung, der am Brenner ausgebildet ist, wobei dieser Vorsprung einen kleineren Durchmesser aufweist als die Öffnung im Formkörper, aber einen größeren Durchmesser als der Durchmesser des inneren Bereichs der Manschette des oben übergreifenden Teiles der Konstruktion.

Die Befestigung des federnden, metallischen Elements des Teiles der Konstruktion, das den Formkörper untergreift, erfolgt in einer bevorzugten Variante der Erfindung direkt an der Unterseite des Gasbrenners.

In einer weiteren bevorzugten Ausführungsform erfolgt die Befestigung des federnden metallischen Elements des Teiles der Konstruktion, das den Formkörper untergreift zwischen der mit dem flanschartigen Vorsprung des Brenners verbundenen Manschette.

Eine weitere Möglichkeit nach der Erfindung besteht darin, daß die Befestigung des federnden metallischen Elements an einer Traverse erfolgt, die formschlüssig mit dem Rahmen der Kochmulde verbunden ist, wobei die Traverse in Laschen, die im Rahmen der Kochmulde vorgesehen sind, eingehängt ist.
Um der Anordnung einen festen Sitz zu geben ist es vorteilhaft, die Manschette des übergreifenden Teiles lösbar fest mit der Traverse zu verbinden. Dies geschieht vorteilhafterweise über verschraubte Befestigungswinkel.

Für bestimmte Gasbrenner hat es sich auch bewährt, wenn der Brenner über ein weiteres federndes Element und/oder über Führungsbolzen, die sich am Boden der Kochmulde abstützen und von unten gegen die Manschette des Teiles der Konstruktion der den Formkörper von oben übergreift gehalten, positioniert und angedrückt ist.

Weitere Ausgestaltungen der Erfindung ergeben sich anhand der Beschreibungen der in den folgenden Zeichnungen dargestellten Ausführungsbeispiele. Es zeigen:
- Figur 1: Die Anordnung eines Topf-Brenners zu einer Glas- oder Glaskeramikkochfläche, in einer schematischen Schnittdarstellung
- Figur 2: Die Anordnung eines anderen Gasbrenners zu einer Glas- oder Glaskeramikkochfläche, in einer schematischen Schnittdarstellung in Frontansicht
- Figur 3: Die Anordnung des Gasbrenners nach Figur 2 zu einer Glas- oder Glaskeramikkochfläche, in schematischer Schnittdarstellung in Seitenansicht
- Figur 4: Die Anordnung eines Gasbrenners zu einer Glas- oder Glaskeramikkochfläche mit Hilfe einer Traverse, die eine Aussparung für die Brennerdurchführung aufweist, ebenfalls in einer schematische Darstellung
- Figur 5: Anordnung eines Gasbrenners zu einer Glas- oder Glaskeramikkochfläche in einer weiteren bevorzugten Ausführungsform der Anordnung
- Figur 6: Anordnung eines Gasbrenners zu einer Glas- oder Glaskeramikkochfläche in einer weiteren anderen bevorzugten Ausführungsform der Anordnung, in schematischer Schnittdarstellung

In Figur 1 ist die Anordnung eines Gasbrenners 9, hier in der speziellen Form eines sogenannten Topfbrenners in einer Glas- oder Glaskeramikkochfläche 1 dargestellt.

Der Brenner 9 und die Manschette 6 werden über eine Schraube als Verbindungselement 10 gegeneinander verschraubt. Durch die Verschraubung von Brenner 9 und Manschette 6 bewirkt die an der Unterseite des Brenners 9 befestigte Feder 4 eine Kraftwirkung F in entgegengesetzter Richtung zur Glasoder Glaskeramikkochfläche 1. Gegen diese Federkraft wird der Brenner 9 mit der montierten Dichtungsscheibe 5 an die Glas- oder Glaskeramikkochfläche 1 gepreßt.

Das System Gasbrenner/Glaskeramik-Kochfläche ist somit mechanisch von der Kochmulde 3 entkoppelt. Im Falle eines Schlages auf die Glaskeramikkochfläche 1 bzw. auf den Gasbrenner 9, können folglich keine Hebelkräfte entstehen, die durch starr montierte Bauteile der Kochmulde 3 verursacht werden, die an der Unterseite der Glaskeramikkochfläche 1 anliegen oder sich in sehr geringem Abstand befinden. Diese Kräfte können bei einer Überschreitung der maximalen Material-Belastbarkeit zum Bruch führen.

Zwischen der Manschette 6 und der Glas- oder Glaskeramikkochfläche 1 befindet sich eine Dichtung 5. Durch diese kraftschlüssige Verbindung von Brenner 9, Manschette 6 und Glaskeramikkochfläche 1 wird die Dichtung 5 verpreßt. Das Eindringen von Flüssigkeit in das Innere der Kochmulde 3 wird somit sicher verhindert.

Bei Anordnung der Krafteinleitungspunkte der Feder 4 und der Manschette 6 in einer Achse entsteht eine besonders bevorzugte Ausführungsform, da in diesem Fall über die Befestigung der Brenner 9 keine Biegespannungen in die Kochfläche 1 eingeleitet werden, sondern nur Druckspannungen, was zu einer erheblichen Reduzierung der Bruchgefahr führt.

Ein Schutz des Bohrlochrandes 14 ist durch eine ausreichende Überdeckung durch die Manschette 6 ebenfalls gegeben.

Eine "Überkopfmontage" ist nicht erforderlich, da alle Komponenten von oben in das Kochfeld 1 eingesetzt und montiert werden können. Dies vereinfacht sowohl die Erstmontage als auch die Montage im Reparaturund Servicefall.

In den Figuren 2, 3 und 4 ist die Anordnung eines anderen, weiteren Gasbrenners 9 an die Glaskeramikkochfläche 1 dargestellt. Zentrales Bauteil dieser Anordnung ist die Traverse 8, die in Laschen 2 in den Rahmen des Kochgerätes 12 eingehängt ist. An dieser Traverse 8 ist über einen Befestigungswinkel 11 die Manschette 6 befestigt. Traverse 8, Befestigungswinkel 11 und Manschette 6 werden über Schraubenverbindungen 10 lösbar fest miteinander verbunden.

Eine Anforderung an die Anordnung eines Gasbrenners 9 an eine Glaskeramikkochfläche 1 ist es, das Eindringen von Flüssigkeiten und Überkochgut in das Innere des Gerätes zu verhindern. Zu diesem Zweck ist ein Federelement 4 auf die Traverse 8 montiert. Durch das Verschrauben der Manschette 6 gegen die Traverse 8 wird das Federelement 4 gegen die Unterseite der Glaskeramikkochfläche 1 gepreßt. Die Komponenten Manschette 6, Dichtung 5, Glaskeramikkochfläche 1 und Traverse 8 werden mit der Kraft F_{D} zusammengedrückt. Die Dichtung 5 -zwischen Manschette 6 und Glaskeramikkochfläche 1- wird verpreßt und verhindert somit sicher das Eindringen von Überkochgut in das Kochgerät.

Der Brenner 9 wird über ein weiteres federndes Element Feder 7 gegen die Manschette 6 gepreßt. Diese federnde Lagerung des Brenners 9 gewährleistet eine mechanische Entkopplung des Systems Gasbrenner/Glaskeramik. Im Falle eines Schlages auf die Glaskeramikkochfläche 1 bzw. auf den Brenner 9, können folglich keine Hebelkräfte entstehen, die durch starr montierte Bauteile der Kochmulde 3 verursacht würden, die an der Unterseite der Glaskeramikkochfläche 1 anliegen oder sich in sehr geringem Abstand befinden. Diese Kräfte könnten bei einer Überschreitung der maximalen Material-Belastbarkeit zum Bruch führen.

Ein Schutz des Bohrlochrandes 14 ist ebenfalls wieder durch eine ausreichende Überdeckung durch die Manschette 6 gegeben.

Auch hier ist eine "Überkopfmontage" nicht erforderlich, da alle Komponenten von oben in das Kochfeld eingesetzt und montiert werden können. Dies vereinfacht wieder sowohl die Erstmontage als auch die Montage im Reparatur- und Servicefall, da auch das Lösen aller Verbindungen von oben erfolgen kann.

In Figur 5 ist eine weitere Anordnungsmöglichkeit eines Gasbrenners 9 an die Glaskeramikkochfläche 1 nach der Erfindung dargestellt. Zentrales Element bei dieser Anordnung ist eine speziell geformte Feder 4. Die Lagerung dieser Feder 4 erfolgt in zwei umlaufenden Berührungspunkten. Punkt A an der Unterseite der Glaskeramikkochfläche 1 und Punkt B an einer umlaufenden Ausprägung 17 des Brenners 9. Im Punkt B ist die Feder 4 mit dem Brenner 9 und der Manschette 6 über eine lösbare Schraubverbindung 10 verbunden. Durch die Verbindung dieser Bauteile entsteht eine Federspannung in Richtung der Glaskeramikkochfläche 1. Die eingeleitete Kraft F liegt in einer Wirkungslinie mit der Dichtung 5 und der Manschette 6. Diese Anordnung verhindert zum einen das Auftreten von Biegespannungen in der Glaskeramikkochfläche 1 und reduziert damit das Bruchrisiko. Zum anderen gewährleistet sie eine Verpressung der Dichtung 5 mit der Glaskeramikkochfläche 1. Durch diese Verpressung der Dichtung 5 wird ein Eindringen von Überkochgut in das Innere des Kochgerätes sicher verhindert.

Diese Ausführungsform hat ebenfalls den Vorteil, daß das System Gasbrenner/Glaskeramik mechanisch von der Kochmulde 3 entkoppelt ist. Im Falle eines Schlages auf die Glaskeramikkochfläche 1 bzw. auf den Gasbrenner 9 können folglich keine Hebelkräfte entstehen, die durch starr montierte Bauteile der Kochmulde 3 verursacht werden könnten, die an der Unterseite der Glaskeramikfläche 1 anliegen oder sich in geringem Abstand befinden.

Die Feder 4 kann als geschlossene oder als segmentartige Feder ausgeführt sein.

Zur einfacheren Montage ist der Brenner 9 auf einer Traverse 8 befestigt, die über Spiralfedern 15 gelagert ist. Mit dieser Montageeinrichtung wird der Brennerkörper 9 angehoben und zentriert. Die Verschraubung der Komponenten im Befestigungspunkt B wird dadurch erleichtert. In einer weiteren bevorzugten Ausführungsform wird die Spiralfeder 15 durch Führungsbolzen 18 ersetzt. Diese vereinfachte Form der Montageeinrichtung gewährleistetet eine Zentrierung des Brenners 9 und erleichtertet somit ebenfalls die Verschraubung der Komponenten im Punkt B.

Auch diese Anordnung eines Gasbrenners 9 an eine Glaskeramikkochfläche 1 - mit den 2 Ausführungsformen der Montageeinrichtungen- zeichnet sich durch einen Zusammenbau von oben aus und erfordert keine "Überkopfmontage". Dies vereinfacht sowohl die Montage bei der Produktion als auch die Wartung im Reparatur- und Servicefall, da auch das Lösen der Verbindungen von oben erfolgen kann.

## Patentansprüche

1. Atmosphärischer Gasbrenner mit einer Kochmulde mit einem Rahmen, und einem Kochfeld mit einem Formkörper aus Glaskeramik, Glas oder Keramik als Kochfläche, in welchem zur Aufnahme mindestens eines Brenners mindestens eine Öffnung ausgebildet ist,
die Anordnung des Brenners(9) mittels einer mehrteiligen Konstruktion erfolgt, deren Teile im Randbereich der Öffnung(14) an dem Formkörper(1) von oben und unten klemmend unter Druck anliegen, **dadurch gekennzeichnet,**
**daß** die Konstruktion (16) eine Manschette (6) umfasst welche den Formkörper (1) von oben unter Einstatz von Dichtungsmitteln(5) ringscheiben- oder rahmenförmig übergreift, und der Rand des freibleibenden inneren Bereichs der Manschette(6) ein Widerlager für den Gasbrenner(9) bildet, und wobei ein anderer Teil der Konstruktion(13) den Formkörper(1) von unten mittels eines federnden metallischen Elements(4), das eine Befestigung als Lager und die Unterseite des Formkörpers(1) als Widerlager hat, untergreift und wobei das federnde Element(4) eine Kraft(F) ausübt, die den Gasbrenner(9) unter Anpressen der Dichtung(5) an den Formkörper(1) drückt.

2. Brenner nach Anspruch 1,
**dadurch gekennzeichnet,**
**daß** der Teil der Konstruktion(16), der den Formkörper(1) von oben als Manschette(6) übergreift und der Teil der Konstruktion(13), der den Formkörper(1) von unten untergreift, den Formkörper(1) gegenüberliegend greifen.

3. Brenner nach Anspruch 1,
3) Anordnung nach Anspruch 1,
**dadurch gekennzeichnet,**
**daß** der Teil der Konstruktion(16), der den Formkörper(1) ringscheiben- oder rahmenförmig als Manschette(6) von oben übergreift und so ein Widerlager für den Gasbrenner(9) bildet mit dem brenner (9) direkt lösbar fest verbunden, insbesondere über ein Verbindungselement(10) verschraubt, ist.

4. Brenner nach Anspruch 3,
**dadurch gekennzeichnet,**
**daß** die Verbindung mittels eines flanschartigen Vorsprungs(17) am Brenner(9) erfolgt.

5. Brenner nach Anspruch 4,
**dadurch gekennzeichnet,**
**daß** der flanschartige Vorsprung(17) des Brenners(9) einen kleineren Durchmesser hat als die Öffnung(14) im Formkörper(1).

6. Brenner nach den Ansprüchen 4 und 5,
**dadurch gekennzeichnet,**
**daß** der flanschartige Vorsprung(17) des Brenners(9) einen größeren Durchmesser hat, als der Durchmesser des inneren Bereichs der Manschette(6) des oben übergreifenden Teils der Konstruktion(16).

7. Brenner nach den Ansprüchen 1 bis 6,
**dadurch gekennzeichnet,**
**daß** die Befestigung des federnden metallischen Elements(4) des Teiles der Konstruktion(13), das den Formkörper(1) untergreift an der Unterseite des Gasbrenners(9) selbst erfolgt.

8. Brenner nach den Ansprüchen 1 bis 6,
**dadurch gekennzeichnet,**
**daß** die Befestigung des federnden metallischen Elements(4) des Teiles der Konstruktion(13), das den Formkörper(1) untergreift, zwischen der mit dem flanschartigen Vorsprung(17) des Brenners(9) verbundenen Manschette(6) erfolgt.

9. Brenner nach den Ansprüchen 1 bis 6,
**dadurch gekennzeichnet,**
**daß** die Befestigung des federnden metallischen Elements(4) an einer Traverse(8) erfolgt, die formschlüssig mit dem Rahmen(12) der Kochmulde(3) verbunden ist.

10. Brenner nach einem der Ansprüche 7 bis 9,
**dadurch gekennzeichnet,**
**daß** das federnde metallische Element (4) tellerförmig ausgebildet ist und den Formkörper (1) in einer kreislinienförmigen Spur untergreift.

11. Brenner nach einem der Ansprüche 7 bis 9,
**dadurch gekennzeichnet,**
**daß** das federnde metallische Element(4) streifenförmg ausgebildet ist und den Formkörper(1) an mindestens zwei Stellen in der Breite des federnden Elements(4) untergreift.

12. Brenner nach Anspruch 11,
**dadurch gekennzeichnet,**
**daß** mehrere streifenförmig ausgebildete Elemente(4) in, insbesondere symmetrischen Anordnungen zueinander den Formkörper(1) untergreifen.

13. Brenner nach Anspruch 9,
**dadurch gekennzeichnet,**
**daß** das federnde metallische Element(4) und/oder weitere Befestigungsmittel(11) aus der Traverse(8) selbst gebildet, insbesondere gebogen sind.

14. Brenner nach Anspruch 9,
**dadurch gekennzeichnet,**
**daß** die Traverse(8) in Laschen(2), die im Rahmen(12) der Kochmulde(3) vorgesehen sind, eingehängt ist.

15. Brenner nach Anspruch 9,
**dadurch gekennzeichnet,**
**daß** die Traverse(8) gegenüber dem Rahmen(12) der Kochmulde(3) in vertikaler Richtung federnd beweglich ist.

16. Brenner nach den Ansprüchen 9 und 13,
**dadurch gekennzeichnet,**
**daß** die Manschette(6) des übergreifenden Teils der Konstruktion(16) lösbar fest mit der Traverse(8) mittelbar verbunden ist.

17. Brenner nach Anspruch 16,
**dadurch gekennzeichnet,**
**daß** die mittelbare Verbindung über verschraubte Befestigungswinkel(11) erfolgt.

18. Brenner nach mindestens einem oder mehreren der vorhergehenden Ansprüche,
**dadurch gekennzeichnet,**
**daß** der Gasbrenner(9) über mindestens ein weiteres federndes Element(7), und/oder über Führungsbolzen(18), die sich am Boden der Kochmulde(3) abstützen von unten gegen die Manschette(6) des Teils der Konstruktion(16), der den Formkörper(1) von oben übergreift, gehalten, positioniert und gedrückt ist.

## Claims

1. Atmospheric gas burner with a hob with a frame, and a cool top platform with a glass-ceramic, glass or ceramic moulding as a cooking surface, in which there is formed at least one opening for receiving at least one burner, the arrangement of the burner (9) taking place by means of a multi-part construction, the parts of which bear under pressure in a clamping manner against the moulding (1) from above and below in the edge region of the opening (14), **characterized in that** the construction (16) comprises a sleeve (6), which engages over the moulding (1) from above in the form of an annular disc or frame with the use of sealing means (5), and the edge of the inner region of the sleeve (6) that remains free forms an abutment for the gas burner (9), and another part of the construction (13) engages under the moulding (1) from below by means of a resilient metallic element (4), which has a fastening as a bearing and the underside of the moulding (1) as an abutment, and the resilient element (4) exerts a force (F) which presses the gas burner (9) against the moulding (1) while pressing against the seal (5).

2. Burner according to Claim 1, **characterized in that** the part of the construction (16) which engages over the moulding (1) from above as a sleeve (6) and the part of the construction (13) which engages under the moulding (1) from below grip the moulding (1) while lying opposite.

3. Burner according to Claim 1, **characterized in that** the part of the construction (16) which engages over the moulding (1) from above in the form of an annular disc or frame as a sleeve (6) and thus forms an abutment for the gas burner (9) is firmly connected to the burner (9) in a directly releasable manner, in particular screwed by means of a connecting element (10).

4. Burner according to Claim 3, **characterized in that** the connection takes place by means of a flange-like projection (17) on the burner (9).

5. Burner according to Claim 4, **characterized in that** the flange-like projection (17) of the burner (9) has a smaller diameter than the opening (14) in the moulding (1).

6. Burner according to Claims 4 and 5, **characterized in that** the flange-like projection (17) of the burner (9) has a larger diameter than the diameter of the inner region of the sleeve (6) of the part of the construction (16) engaging over from above.

7. Burner according to Claims 1 to 6, **characterized in that** the fastening of the resilient metallic element (4) of the part of the construction (13) which engages under the moulding (1) takes place on the underside of the gas burner (9) itself.

8. Burner according to Claims 1 to 6, **characterized in that** the fastening of the resilient metallic element (4) of the part of the construction (13) which engages under the moulding (1) takes place between the sleeve (6) connected to the flange-like projection (17) of the burner (9).

9. Burner according to one of Claims 1 to 6, **characterized in that** the fastening of the resilient metallic element (4) takes place on a cross member (8), which is positively connected to the frame (12) of the hob (3).

10. Burner according to one of Claims 7 to 9, **characterized in that** the resilient metallic element (4) is designed in the form of a plate and engages under the moulding (1) in a track in the form of a circular line.

11. Burner according to one of Claims 7 to 9, **characterized in that** the resilient metallic element (4) is designed in the form of a strip and engages under the moulding (1) at at least two points in the width of the resilient element (4).

12. Burner according to Claim 11, **characterized in that** a number of elements (4) designed in the form of strips, in arrangements in relation to one another, in particular symmetrical arrangements, engage under the moulding (1).

13. Burner according to Claim 9, **characterized in that** the resilient metallic element (4) and/or further fastening means (11) are formed, in particular are bent, from the cross member (8) itself.

14. Burner according to Claim 9, **characterized in that** the cross member (8) is suspended in butt straps (2), which are provided in the frame (12) of the hob (3).

15. Burner according to Claim 9, **characterized in that** the cross member (8) is resiliently movable in the vertical direction with respect to the frame (12) of the hob (3).

16. Burner according to Claims 9 and 13, **characterized in that** the sleeve (6) of the over-engaging part of the construction (16) is firmly connected to the cross member (8) indirectly in a releasable manner.

17. Burner according to Claim 16, **characterized in that** the indirect connection takes place by means of screwed fastening angles (11).

18. Burner according to at least one or more of the preceding claims, **characterized in that** the gas burner (9) is held, positioned and pressed by means of at least one further resilient element (7), and/or by means of guide bolts (18), which are supported on the bottom of the hob (3), from below against the sleeve (6) of the part of the construction (16) which engages over the moulding (1) from above.

## Revendications

1. Brûleur atmosphérique avec une table de cuisson comprenant un cadre, et un plan de cuisson avec un corps moulé en vitrocéramique, en verre ou en céramique constituant la surface de cuisson, dans lequel une ouverture est réalisée pour recevoir au moins un brûleur, la disposition du brûleur (9) s'effectuant au moyen d'une construction en plusieurs parties dont les parties s'appliquent dans la région des bords de l'ouverture (14) contre le corps moulé (1) par le haut et par le bas avec effet de serrage sous pression,
**caractérisé en ce que** la construction (16) comprend une manchette (6) qui vient en prise par le dessus, suivant une forme annulaire ou de cadre, avec le corps moulé (1), en utilisant des moyens de joint (5), et le bord de la partie interne restant libre de la manchette (6) forme une butée pour le brûleur à gaz (9), et où une autre partie de la construction (13) vient en prise par le dessous avec le corps moulé (1) au moyen d'un élément métallique faisant ressort (4), qui a une fixation servant de palier et la face inférieure du corps moulé (1) servant de butée, et où l'élément faisant ressort (4) exerce une force (F) qui presse le brûleur à gaz (9) contre le corps moulé (1) en comprimant le joint (5).

2. Brûleur selon la revendication 1,
**caractérisé en ce que**
la partie de la construction (16) qui vient en prise par le dessus avec le corps moulé (1) sous forme de manchette (6) et la partie de la construction (13) qui vient en prise par le dessous avec le corps moulé (1) sont en prise avec le corps moulé (1) l'une en face de l'autre.

3. Brûleur selon la revendication 1,
**caractérisé en ce que**
la partie de la construction (16) qui vient en prise par le haut sous forme de manchette (6) de forme annulaire ou en forme de cadre avec le corps moulé (1) et forme ainsi une butée pour le brûleur à gaz (9) est connectée fixement au brûleur (9) de manière directement détachable, en particulier par vissage au moyen d'un élément de connexion (10).

4. Brûleur selon la revendication 3,
**caractérisé en ce que**
la connexion est effectuée sur le brûleur (9) au moyen d'une projection de type bride (17).

5. Brûleur selon la revendication 4,
**caractérisé en ce que**
la projection de type bride (17) du brûleur (9) a un diamètre inférieur à l'ouverture (14) dans le corps moulé (1).

6. Brûleur selon les revendications 4 et 5,
**caractérisé en ce que**
la projection de type bride (17) du brûleur (9) a un diamètre plus grand que le diamètre de la partie intérieure de la manchette (6) de la partie de la construction (16) venant en prise par le dessus.

7. Brûleur selon les revendications 1 à 6,
**caractérisé en ce que**
la fixation de l'élément métallique faisant ressort (4) de la partie de la construction (13) qui vient en prise par le dessous avec le corps moulé (1), s'effectue automatiquement à la partie inférieure du brûleur à gaz (9).

8. Brûleur selon les revendications 1 à 6,
**caractérisé en ce que**
la fixation de l'élément métallique faisant ressort (4) de la partie de la construction (13) venant en prise par le dessous avec le corps moulé (1) s'effectue entre la manchette (6) connectée à la projection de type bride (17) du brûleur (9).

9. Brûleur selon les revendications 1 à 6,
**caractérisé en ce que**
la fixation de l'élément métallique faisant ressort (4) s'effectue sur une traverse (8) qui est connectée par crabotage au cadre (12) de la table de cuisson (3).

10. Brûleur selon l'une quelconque des revendications 7 à 9,
**caractérisé en ce que**
l'élément métallique faisant ressort (4) est réalisé sous forme de coupelle et vient en prise par le dessous avec le corps moulé (1) dans une rainure de forme circulaire.

11. Brûleur selon l'une quelconque des revendications 7 à 9,
**caractérisé en ce que**
l'élément métallique faisant ressort (4) est réalisé en forme de bande et vient en prise par le dessous avec le corps de moulage (1) au niveau d'au moins deux endroits dans la largeur de l'élément faisant ressort (4).

12. Brûleur selon la revendication 11,
**caractérisé en ce que**
plusieurs éléments (4) réalisés en forme de bandes viennent en prise par le dessous, en particulier dans des agencements symétriques les uns par rapport aux autres, avec le corps de moulage (1).

13. Brûleur selon la revendication 9,
**caractérisé en ce que**
l'élément métallique faisant ressort (4) et/ou d'autres moyens de fixation (11) sont formés automatiquement à partir de la traverse (8), en particulier par cintrage.

14. Brûleur selon la revendication 9,
**caractérisé en ce que**
la traverse (8) est accrochée dans des fixations (2) prévues dans le cadre (12) de la table de cuisson (3).

15. Brûleur selon la revendication 9,
**caractérisé en ce que**
la traverse (8) est déplaçable de manière élastique dans la direction verticale par rapport au cadre (12) de la table de cuisson (3).

16. Brûleur selon les revendications 9 et 13,
**caractérisé en ce que**
la manchette (6) de la partie de la construction (16) venant en prise par le dessus est connectée fixement de manière desserrable à la traverse (8), et ce indirectement.

17. Brûleur selon la revendication 16,
**caractérisé en ce que**
la connexion indirecte s'effectue par le biais d'équerres de fixation vissées (11).

18. Brûleur selon au moins l'une ou plusieurs des revendications précédentes,
**caractérisé en ce que**
le brûleur à gaz (9) est maintenu, positionné et pressé par le biais d'au moins un autre élément faisant ressort (7), et/ou par le biais de boulons de guidage (18), qui s'appuient sur le fond de la table de cuisson (3) par le bas contre la manchette (6) de la partie de la construction (16) qui vient en prise par le dessus avec le corps moulé (1).
